# EUROPÄISCHE PATENTSCHRIFT

(11) **EP 0 811 995 B1**
(45) Veröffentlichungstag und Bekanntmachung des Hinweises auf die Patenterteilung: **19.07.2000**
(21) Anmeldenummer: 97106396.1
(22) Anmeldetag: 17.04.1997
(51) Int. Cl.: H01F 5/04, H01F 41/10, H01F 7/06

(54) **Magnetspule sowie Verfahren zu deren Herstellung**
Magnet coil and method for manufacturing the same
Enroulement magnétique et procédé de sa fabrication

(30) Priorität: 05.06.1996 DE 19622634
(43) Veröffentlichungstag der Anmeldung: 10.12.1997
(73) Patentinhaber: Nass Magnet GmbH, 30179 Hannover (DE)
(72) Erfinder: Bast, Robert, 30890 Bursinghausen (DE); Rieck, Frank, 31303 Burgdorf (DE); Wüstefeld, Klaus-Dieter, 30659 Hannover (DE); Leuschner, Werner, 30455 Hannover (DE); Grove, Horst, 30851 Langenhagen (DE); Rheinländer, Heinrich, 30419 Hannover (DE)
(74) Vertreter: Tetzner, Volkmar, Dr.-Ing. Dr. jur.

(56) Entgegenhaltungen:
- WO-A-96/12905
- DE-A- 3 534 111
- US-A- 3 665 373
- US-A- 5 508 671

## Beschreibung

Die Erfindung betrifft eine Magentspule sowie ein Verfahren zu deren Herstellung.

Aus der Praxis sind Magnetspulen bekannt, bestehend aus
- einem Spulenkörper aus gewickeltem Spulendraht, dessen beide Enden nach außen geführt sind,
- zwei Kontaktstiften, die jeweils mit einem Ende des Spulendrahts umwickelt sind,
- zwei mit den Kontaktstiften koppelbare Anschlußzungen sowie
- einer Kunststoffummantelung.

Die Herstellung der elektrischen Verbindung zwischen den Kontaktstiften und dem meist mit Lack isolierten Spulendraht wird durch geeignete mechanische oder elektrische Energiebeaufschlagung bewirkt. Aus der DE-A-43 13 608 wird hierzu der Kontaktstift und der Spulendraht durch Einkopplung von Schwingungen im Ultraschallbereich angeregt, wobei durch die Reibung zwischen dem unter Vorspannung gehaltenen Spulendraht und einzelnen, den gewickelten Spulendraht berührenden Bereichen der Kontaktstifte Kontaktierungen entstehen. Die Anschlußzungen werden üblicherweise mit den Kontaktstiften verschweißt. Die dabei entstehende relativ starre Verbindung führt bei der Massenherstellung derartiger Magnetspulen zu einer relativ hohen Ausfallquote durch Abriß des meist sehr dünnen Spulendrahts, der u.U. nur 0,04 mm dick ist. Dieser Abriß entsteht durch die unvermeidlichen Relativbewegungen der Anschlußzungen zum Spulenkörper beim Einlegen und Verarbeiten in der Kunststoffummantelungsform.

Der Erfindung liegt daher die Aufgabe zugrunde, die Magnetspule und das Verfahren zu deren Herstellung im Hinblick auf eine geringere Ausfallquote zu verbessern und dabei die Herstellung zu vereinfachen.

Diese Aufgabe wird durch die Merkmale der Ansprüche 1 und 6 gelöst.

Weitere Ausgestaltungen der Erfindung sind Gegenstand der Unteransprüche.

Indem die Anschlußzungen mit den Kontaktstiften derart gekoppelt werden, daß einerseits eine elektrische Verbindung und andererseits eine Verschiebbarkeit der Anschlußzunge gegenüber dem Kontaktstift in dessen Längsrichtung gewährleistet ist, ergibt sich eine relativ flexible Verbindung zwischen Kontaktstift und Anschlußzungen. Diese Verbindung fängt die unvermeidlichen Relativbewegungen der Anschlußzungen in bezug auf den Spulenkörper auf, ohne daß es dabei zum Abriß des Spulendrahtes am Kontaktstift kommt.

In einer besonders vorteilhaften Ausgestaltung erlaubt die Verbindung zwischen Anschlußzunge und Kontaktstift nicht nur eine Relativerschiebung in Längsrichtung des Kontaktstiftes, sondern auch zusätzlich quer zu dieser Richtung. Dadurch wird ein zusätzlicher Freiheitsgrad bereitgestellt, der eine noch flexiblere Verbindung zwischen Anschlußzunge und Kontaktstift bzw. Spulenkörper gewährleistet.

Erfindungsgemäß wird der Spulendraht, der üblicherweise mit einer isolierenden Lackschicht überzogen ist, durch Tauchlötung mit den Kontaktstiften kontaktiert. Dazu wird der Bereich der Kontaktstifte, der mit dem Spulendraht umwickelt ist, in ein Lotbad eingetaucht, dessen Temperatur so hoch ist, daß sich der Isolierlack auflöst und sich durch das Lot eine elektrische Verbindung zwischen Kontaktstift und Spulendraht ergibt.

Weitere Vorteile und Ausgestaltungen der Erfindung werden anhand der nachfolgenden Beschreibung eines Ausführungsbeispieles und der Zeichnung näher erläutert.

In der Zeichnung zeigen
- Fig.1: eine Schnittdarstellung einer erfindungsgemäßen Magnetspule,
- Fig.2: eine Schnittdarstellung längs der Linie II-II der Fig.1,
- Fig.3: eine vergrößerte Detailansicht im Bereich der Kontaktierung zwischen Anschlußzunge und Kontaktstift,
- Fig.4: eine Schnittdarstellung an der Linie IV der Fig.1;
- Fig.5: eine Aufsicht auf einen Anschlußzungenträger sowie
- Fig.6: eine Schnittdarstellung eines zweiten Ausführungsbeispieles.

Die in Fig.1 dargestellte Magnetspule besteht im wesentlichen aus einem Spulenkörper 1 mit gewickeltem Spulendraht 2, einem Magnetkern 3 sowie einem Anker 4.

Ferner sind zwei Kontaktstifte 5, 6 vorgesehen, um die jeweils ein Ende des Spulendrahtes 2 gewickelt ist. Diese Kontaktstifte 5, 6 stecken mit ihrem einen Ende im Spulenkörper 1 und sind mit ihrem anderen Ende jeweils mit einer Anschlußzunge 7, 8 gekoppelt.

Die beiden Anschlußzungen 7, 8 sind auf einem Anschlußzungenträger 9 angeordnet, der an einem Magnetjoch 10 der Magnetspule gehaltert ist.

Die Anschlußzungen 7, 8 weisen zur Kopplung mit den Kontaktstiften 5, 6 Klemmittel auf, die einerseits eine elektrische Verbindung und andererseits eine Verschiebbarkeit der Anschlußzungen gegenüber den Kontaktstiften in dessen Längsrichtung gewährleisten. In dem in den Figuren dargestellten bevorzugten Ausführungsbeispiel erlauben diese Klemmittel ferner eine zusätzliche Relativverschiebbarkeit der Anschlußzungen gegenüber den Kontaktstiften quer zur Längsrichtung der Kontaktstifte.

Diese Klemmittel sind in dem dargestellten Ausführungsbeispiel als Schlitze 11, 12 in den Anschlußzungen 7, 8 ausgebildet, wobei die Kontaktstifte 5, 6 zwischen den den Schlitz 11, 12 begrenzenden Flanken 11a, 11b bzw. 12a, 12b gehaltert sind. Die beiden Flanken 11a, 11b bzw. 12a, 12b sind etwas aufgebogen, wobei die sich dadurch ergebende Schlitzweite etwas geringer ist als die Breite der vorzugsweise im Querschnitt viereckigen Kontaktstifte. Die beiden Flanken eines Schlitzes haben dabei federnde Wirkung, so daß beim Aufstecken auf einen Kontaktstift eine sichere elektrische Verbindung gewährleistet ist. Auch nach dem Aufstecken ist eine Verschiebbarkeit der Anschlußzungen in Längsrichtung der Kontaktstifte möglich (Doppelpfeil 13).

Wie insbesondere aus Fig.4 zu ersehen ist, ermöglicht diese Art der Kopplung auch eine Relativbeweglichkeit quer zur Längsrichtung der Kontaktstifte, wie das durch den Doppelpfeil 14 angedeutet ist. Dabei findet eine Verschiebung der Kontaktstifte in Richtung der Schlitze 11, 12 statt.

Die beiden Anschlußzungen 7, 8 sind auf dem in Fig.5 gezeigten Anschlußträger 9 angeordnet, wobei dieser Anschlußträger 9 zwei Schnapphaken 15, 16 aufweist, die mit dem Magnetjoch 10 koppelbar sind. Dabei wird gleichzeitig ein elektrischer Kontakt zwischen einer Masseanschlußzunge 17 und dem Magnetjoch 10 hergestellt. Während die einzelnen Anschlußzungen aus elektrisch leitendem Material, insbesondere Metall, bestehen, wird der Anschlußträger 9 aus nicht leitendem Material, vorzugsweise Kunststoff, hergestellt.

In Fig.6 ist ein zweites erfindungsgemäßes Ausführungsbeispiel dargestellt, das sich von der bisher beschriebenen Variante lediglich dadurch unterscheidet, daß die Anschlußzungen 7, 8 nicht auf einem Anschlußträger angeordnet sind.

Im folgenden werden die einzelnen Verfahrensschritte bei der Herstellung der erfindungsgemäßen Magnetspulen näher erläutert:

In einem ersten Verfahrensschritt werden die beiden Enden des Spulendrahts 2 automatisiert auf je einen der beiden Kontaktstifte 5, 6 angewickelt. Anschließend werden die Kontaktstifte zur Entlastung des angewickelten Spulendrahts tiefer in den Spulenkörper 1 eingedrückt.

Nachdem der Spulendraht üblicherweise mit einer isolierenden Lackschicht überzogen ist, besteht in diesem Stadium der Herstellung noch keine elektrische Verbindung zwischen Spulendraht und Kontaktstift. Diese wird erfindungsgemäß nun dadurch hergestellt, daß das mit dem Spulendraht angewickelte Ende des Kontaktstiftes in ein Lotbad eingetaucht wird, das eine Temperatur von mehr als 350°C, vorzugsweise mehr als 450°C aufweist. Bei dieser Temperatur wird die Isolationsschicht des Spulendrahtes 2 aufgelöst und das Lot stellt eine elektrische Verbindung zwischen dem Spulendraht und dem Kontaktstift her.

In einem nächsten Arbeitsschritt werden die Anschlußzungen 7, 8 auf die Kontaktstifte 5, 6 aufgesteckt. In dem in den Fig.1 bis 5 beschriebenen Ausführungsbeispiel sind die Anschlußzungen am Anschlußträger gehaltert, so daß der Aufsteckvorgang für beide Anschlußzungen gleichzeitig stattfindet. Die Halterung des Anschlußträgers wird über die Schnapphaken 15, 16 sichergestellt.

In einem letzten Arbeitsgang wird die Magnetspule in einer geeigneten Form mit Kunststoff ummantelt.

Die besondere Art der Kopplung von Kontaktstiften 5, 6 und Anschlußzungen 7, 8 ergibt eine relativ flexible Verbindung. Dadurch können die unvermeidlichen Relativbewegungen zwischen Anschlußzungen und Spule stattfinden, ohne daß dabei eine Relativbewegung zwischen Kontaktstift und Spule erfolgt. Diese unvermeidlichen Relativbewegungen treten insbesondere im letzten Verfahrensschritt, nämlich bei der Kunststoffummantelung 18, auf. Der äußerst dünne Spulendraht, der u.U. nur einen Durchmesser von 0,04 mm aufweist, ist somit wesentlich zuverlässiger vor einem Abreißen in diesem Verfahrensstadium geschützt.

Zudem stellen die Art der Verbindung von Spulendraht 2 und Kontaktstiften 5, 6 einerseits und die Klemmittel der Anschlußzungen Mittel dar, die den Herstellungsvorgang an sich wesentlich vereinfachen. So kann insbesondere bei der Kontaktierung der Anschlußzungen auf einen Schweißvorgang verzichtet werden. So lassen sich die erfindungsgemäßen Magnetspulen nicht nur mit geringerem Aufwand sondern auch mit einer geringeren Ausschußquote herstellen.

Derartige Magnetspulen werden beispielsweise im Zusammenhang mit Magnetventilspulen eingesetzt, mit denen Ventile von Fluidleitungen gesteuert werden können.

## Patentansprüche

1. Magnetspule, bestehend aus
- einem Spulenkörper (1) mit gewickeltem Spulendraht (2), dessen beide Enden nach außen geführt sind,
- zwei Kontaktstiften (5, 6), die jeweils mit einem Ende des Spulendrahts (2) umwickelt sind,
- zwei mit den Kontaktstiften (5, 6) koppelbare Anschlußzungen (7, 8) sowie
- einer Kunststoffummantelung (18),
dadurch gekennzeichnet, daß
- der auf den Kontaktstiften (5, 6) angewickelte Spulendraht (2) tauchgelötet ist und
- die Anschlußzungen (7, 8) zur Kopplung mit den Kontaktstiften (5, 6) Klemmittel aufweisen, die einerseits eine elektrische Verbindung und andererseits eine Verschiebbarkeit der Anschlußzunge gegenüber dem Kontaktstift in dessen Längsrichtung gewährleisten.

2. Magnetspule nach Anspruch 1, dadurch gekennzeichnet, daß die Klemmittel ferner eine Verschiebung der Anschlußzungen (7, 8) gegenüber den Kontaktstiften (5, 6) quer zur Längsrichtung der Kontaktstifte erlauben.

3. Magnetspule nach Anspruch 1, dadurch gekennzeichnet, daß die Klemmittel durch einen Schlitz (11, 12) in der Anschlußzunge (7, 8) gebildet werden, wobei der Kontaktstift (5, 6) zwischen den den Schlitz begrenzenden Flanken (11a, 11b; 12a, 12b) gehaltert wird.

4. Magnetspule nach Anspruch 3, dadurch gekennzeichnet, daß die Flanken (11a, 11b; 12a, 12b) der Schlitze (11; 12) aufgebogen sind.

5. Magnetspule nach Anspruch 1, dadurch gekennzeichnet, daß die Anschlußzungen (7, 8) auf einem Anschlußzungenträger (9) vorgesehen sind, der an einem Magnetjoch (10) der Magnetspule mittels Schnapphaken (15, 16) gehaltert wird.

6. Verfahren zur Herstellung einer Magnetspule, gekennzeichnet durch die Kombination folgender Verfahrensschritte:
- die Enden eines Spulendrahts (2) eines Spulenkörpers (1) werden automatisch auf je einem Kontaktstift (5, 6) angewickelt,
- die Kontaktstifte (5, 6) werden zur Entlastung des angewickelten Spulendrahts (2) tiefer in den Spulenkörper (1) eingedrückt,
- der angewickelte Spulendraht (2) wird tauchgelötet,
- auf die Kontaktstifte (5, 6) werden Anschlußzungen (7, 8) derart aufgesteckt, daß einerseits eine elektrische Verbindung zwischen Kontaktstift und Anschlußzunge und andererseits eine Relativbeweglichkeit der Anschlußzunge (7, 8) in Längsrichtung des Kontaktstifts (5, 6) gewährleistet ist und
- die Magnetspule wird mit Kunststoff ummantelt.

7. Verfahren nach Anspruch 6, dadurch gekennzeichnet, daß der angewickelte Spulendraht (2) in einem Lotbad mit einer Temperatur von mehr als 350°C, vorzugsweise mehr als 450°C, tauchgelötet wird.

## Claims

1. Magnetic coil consisting of
- a coil body (1) with wound coil wire (2), the two ends of which are led outwards,
- two contact pins (5, 6) which are each wound round with one end of the coil wire (2),
- two connection tabs (7, 8) which can be coupled to the contact pins (5, 6) and
- a plastic sheath (18),
characterised in that
- the coil wire (2) wound onto the contact pins (5, 6) is dip soldered and
- the connection tabs (7, 8) for coupling to the contact pins (5, 6) have clamping means which on the one hand ensure an electrical connection and on the other hand ensure a movability of the connection tab relative to the contact pin the longitudinal direction thereof.

2. Magnetic coil as claimed in Claim 1, characterised in that the clamping means also permit a displacement of the connection tabs (7, 8) relative to the contact pins (5, 6) transversely with respect to the longitudinal direction of the contact pins.

3. Magnetic coil as claimed in Claim 1, characterised in that the clamping means are formed by a slot (11, 12) in the connection tab (7, 8), the contact pin (5, 6) being held between the flanks (11a, 11b; 12a, 12b) which delimit the slot.

4. Magnetic coil as claimed in Claim 3, characterised in that the flanks (11a, 11b; 12a, 12b) of the slot (11, 12) are bent up.

5. Magnetic coil as claimed in Claim 1, characterised in that the connection tabs (7, 8) are provided on a connection tab support (9) which is retained on a magnet yoke (10) of the magnetic coil by means of snap hooks (15, 16).

6. Method of manufacturing a magnetic coil, characterised by the combination of the following method steps:
- the ends of a coil wire (2) of a coil body (1) are each wound automatically onto a contact pin (5, 6),
- in order to relieve the load on the wound coil wire (2) the contact pins (5, 6) are pressed deeper into the coil body (1),
- the coil wire (2) which is wound on is dip soldered,
- connection tabs (7, 8) are pushed onto the contact pins (5, 6) in such a way that on the one hand an electrical connection is ensured between the contact pin and the connection tab and on the other hand a relative movability of the connection tab (7, 8) in the longitudinal direction of the contact pin (5, 6) is ensured, and
- the magnetic coil is sheathed with plastic.

7. Method as claimed in Claim 6, characterised in that the coil wire (2) which is wound on is dip soldered in a solder bath with a temperature of more than 350°C, preferably more than 450°C.

## Revendications

1. Bobinage magnétique, comprenant :
- un corps de bobinage (1) avec un fil de bobinage enroulé (2), dont les deux extrémités sont menées vers l'extérieur,
- deux tiges de contact (5, 6), lesquelles sont entourées respectivement par une extrémité du fil de bobinage (2),
- deux pattes de raccordement (7, 8) susceptibles d'être accouplées avec les tiges de contact (5, 6), et
- un enrobage en matière plastique (18),
caractérisé en ce que
- le fil de bobinage (2) enroulé sur les tiges de contact (5, 6) est brasé au trempé, et
- les pattes de raccordement (7, 8) pour l'accouplement avec les tiges de contact (5, 6) présentent des moyens de serrage qui assurent d'une part la liaison électrique, et d'autre part une faculté de translation des pattes de raccordement vis-à-vis des tiges de contact dans leur direction longitudinale.

2. Bobinage magnétique selon la revendication 1, caractérisé en ce que les moyens de serrage permettent en outre une translation des pattes de raccordement (7, 8) vis-à-vis des tiges de contact (5, 6) perpendiculairement à la direction longitudinale des tiges de contact.

3. Bobinage magnétique selon la revendication 1, caractérisé en ce que les moyens de serrage sont formés par une fente (11, 12) dans les pattes de raccordement (7, 8), et en ce que la tige de contact (5, 6) est maintenue entre les flancs (11a, 11b ; 12a, 12b) qui délimitent la fente.

4. Bobinage magnétique selon la revendication 3, caractérisé en ce que les flancs (11a, 11b ; 12a, 12b) des fentes (11 ; 12) sont rabattus.

5. Bobinage magnétique selon la revendication 1, caractérisé en ce que les pattes de raccordement (7, 8) sont prévues sur un support (9) de pattes de raccordement, lequel est maintenu sur une armature magnétique (10) du bobinage magnétique au moyen de crochets à encliquetage (15, 16).

6. Procédé pour la réalisation d'un bobinage magnétique, caractérisé par la combinaison des opérations suivantes :
- les extrémités d'un fil de bobinage (2) d'un corps de bobinage (1) sont enroulées automatiquement sur une tige de contact respective (5, 6),
- en vue de décharger le fil de bobinage enroulé (2), les tiges de contact (5, 6) sont enfoncées plus profondément dans le corps de bobinage (1),
- le fil de bobinage enroulé (2) est brasé au trempé,
- des pattes de raccordement (7, 8) sont enfichées sur les tiges de contact (5, 6) de telle manière que l'on assure d'une part une liaison électrique entre tiges de contact et pattes de raccordement, et d'autre part une mobilité relative des pattes de raccordement (7, 8) dans la direction longitudinale des tiges de contact (5, 6), et
- le bobinage magnétique est enrobé de matière plastique.

7. Procédé selon la revendication 6, caractérisé en ce que le fil de bobinage enroulé (2) est brasé au trempé dans un bain de brasure à une température supérieure à 350°C, de préférence supérieure à 450°C.
